# EUROPÄISCHE PATENTSCHRIFT

(11) **EP 3 218 912 B1**
(45) Veröffentlichungstag und Bekanntmachung des Hinweises auf die Patenterteilung: **26.09.2018**
(21) Anmeldenummer: 15790577.9
(22) Anmeldetag: 06.11.2015
(51) Int. Cl.: H01H 1/20, H01H 3/40, H01H 9/08

(54) **ROTIERENDE KONTAKTVORRICHTUNG FÜR EINEN SCHALTER**
ROTATING CONTACT APPARATUS FOR A SWITCH
DISPOSITIF DE CONTACT ROTATIF POUR UN COMMUTATEUR

(30) Priorität: 11.11.2014 DE 102014116400
(43) Veröffentlichungstag der Anmeldung: 20.09.2017
(73) Patentinhaber: Eaton Intelligent Power Limited, Dublin 4 (IE)
(72) Erfinder: HEMMER, Louis A.G.M., 7558 TD Hengelo (NL); SDUNTZIG, Hans-Jürgen, 53639 Königswinter (DE)
(74) Vertreter: Eaton IP Group EMEA
(86) Internationale Anmeldenummer: PCT/EP2015/075894
(87) Internationale Veröffentlichungsnummer: WO 2016/075039

(56) Entgegenhaltungen:
- EP-A1- 0 829 890
- FR-A1- 2 898 212
- US-A1- 2014 091 062

## Beschreibung

Die Erfindung betrifft eine rotierende Kontaktvorrichtung für einen Schalter.

Für Schalter, insbesondere Leistungsschalter werden häufig Doppelkontaktvorrichtungen mit parallelen Kontakten eingesetzt, um die Kontaktkraft während eines hohen Stromflusses zu vergrößern und dadurch zu vermeiden, dass Kontakte abheben und es zu einer Kontaktunterbrechung kommt. Weiterhin sind vor allem bei Leistungsschaltern für hohe Ströme lange Öffnungsstrecken für die Kontakte erforderlich, beispielsweise um das Löschen von beim Kontaktöffnen auftretenden Lichtbögen zu erleichtern. Lange Kontakt-Öffnungsstrecken bedingen jedoch häufig große Schaltergehäuse. Durch eine rotierende Kontaktvorrichtung kann der Platzbedarf aufgrund einer großen Öffnungsstrecke zumindest etwas reduziert werden. Ein Schalter mit einer rotierenden Kontaktvorrichtung ist beispielsweise aus der US-Patentveröffentlichung US2014/0091062A1 bekannt. Eine rotierende Kontaktvorrichtung mit den Merkmalen des Oberbegriffs von Anspruch 1 ist auf der US-Patentschrift US 5,945,650 bekannt. Weitere rotierende Kontaktvorrichtungen sind aus der US-Patentschrift US 3,632,935, der internationalen Veröffentlichung WO 2014/170528A1 und der deutschen Offenlegungsschrift DE 10 2011 077 883 A1 bekannt. Die aus diesen Veröffentlichungen bekannten rotierenden Kontaktvorrichtung sind allerdings teilweise recht voluminös und benötigen daher einen relativ großen Bauraum.

Das Dokument EP 0 829 890 A1 offenbart eine rotierende Kontaktvorrichtung gemäß dem Oberbegriff des Anspruchs 1.

Aufgabe der vorliegenden Erfindung ist es nun, eine kompaktere rotierende Kontaktvorrichtung für einen Schalter vorzustellen.

Diese Aufgabe wird durch die Gegenstände der unabhängigen Ansprüche gelöst. Weitere Ausgestaltungen der Erfindung sind Gegenstand der abhängigen Ansprüche.

Eine Ausführungsform der Erfindung betrifft eine rotierende Kontaktvorrichtung für einen Schalter mit einem Kontaktvorrichtungsgehäuse und einem Kontaktgehäuse, einem im Kontaktvorrichtungsgehäuse vorgesehenen Lager für das Kontaktgehäuse, wobei das Kontaktgehäuse in dem Lager um eine Rotationsachse drehbar gelagert ist, einer im Kontaktgehäuse gelagerten und mit diesem rotierenden Kontaktbrücke, die an ihren Enden jeweils eine Aufnahme für einen feststehenden Gegenkontakt aufweist, wobei die Aufnahmen aus entsprechenden Öffnungen des Kontaktgehäuses soweit herausragen, dass sie mit den feststehenden Gegenkontakten bei einer Rotation des Kontaktgehäuses in Eingriff kommen und ein elektrischer Kontakt zwischen den feststehenden Gegenkontakten über die Kontaktbrücke entstehen kann, und mindestens einer Federklemme, die zwischen dem Kontaktgehäuse und der Kontaktbrücke derart angeordnet ist, dass die Kontaktbrücke im Kontaktgehäuse in etwa senkrecht zur Rotationsebene der Kontaktvorrichtung federnd gelagert ist. Um eine kompaktere Bauform dieser rotierenden Kontaktvorrichtung zu ermöglichen, ist erfindungsgemäß das Kontaktgehäuse etwa zylinderförmige ausgebildet und weist an seiner Mantelfläche zumindest teilweise einen Zahnradabschnitt auf, und das Kontaktvorrichtungsgehäuse weist eine Öffnung auf, durch die der Zahnradabschnitt ragt, so dass das Kontaktgehäuse über ein in den Zahnradabschnitt eingreifendes Zahnrad (eines nicht zur Kontaktvorrichtung gehörenden Mechanismus) in eine Drehbewegung zum Öffnen oder zum Schließen der Kontakte zwischen den feststehenden Gegenkontakten und den Aufnahmen versetzt werden kann. Dadurch, dass ein Zahnradabschnitt an der Mantelfläche des zylinderförmig ausgebildeten Kontaktgehäuses vorgesehen ist, kann die rotierende Kontaktvorrichtung kompakter ausgebildet werden, da das Kontaktvorrichtungsgehäuse mit dem Lager für das Kontaktgehäuse etwa quaderförmig ausgebildet sein kann, und der Mechanismus zum Drehen des Kontaktgehäuses kann an einer schmalen Seite des quaderförmigen Kontaktvorrichtungsgehäuses über der rotierenden Kontaktvorrichtung angeordnet sein, so dass die gesamte Ausdehnung der rotierenden Kontaktvorrichtung mit einem Antriebs-Mechanismus in der Rotationsachse im Vergleich zur Ausdehnung senkrecht zur Rotationsachse wesentlich kleiner sein kann. Kurz zusammengefasst schafft die vorliegende Erfindung insbesondere durch die Anordnung des Zahnradabschnitts an der Mantelfläche des zylinderförmig ausgebildeten Kontaktgehäuses die Möglichkeit, wesentlich kompaktere rotierende Kontaktvorrichtungen zu gestalten, bei denen ein Antriebs-Mechanismus oberhalb der Kontaktvorrichtungen angeordnet werden kann, wodurch zusätzlich die Erstreckung der gesamten Anordnung in der Rotationsachse wesentlich geringer ausfällt als bei rotierenden Kontaktvorrichtungen mit davor oder dahinter in der Rotationsachse angeordnetem Antriebs-Mechanismus.

Insbesondere kann das Kontaktvorrichtungsgehäuse zwei Gehäuse-Halbschalen aufweisen, das Lager kann in zumindest einer der beiden Gehäuse-Halbschalen ausgebildet sein, und zumindest eine der beiden Gehäuse-Halbschalen kann an einer etwa senkrecht zur Rotationsachse befindlichen Seite die Öffnung für den Zahnradabschnitt des Kontaktgehäuses aufweisen. Hierdurch wird ein kompaktes und technisch mit geringem Aufwand zu realisierendes Kontaktvorrichtungsgehäuse geschaffen.

Das Kontaktgehäuse kann zwei nahezu identisch geformte Gehäuseschalen aufweisen, die zum Montieren des Kontaktgehäuses jeweils Steckverbindungen und ein Lager für die Kontaktbrücke und die mindestens eine Federklemme aufweisen. Hierdurch wird der Zusammenbau der Kontaktvorrichtung erleichtert.

Die Kontaktbrücke kann ein etwa rechteckförmig ausgebildetes Mittelteil aufweisen, an dessen kurzen Seiten jeweils eine Aufnahme für einen feststehenden Gegenkontakt vorgesehen ist. Insbesondere kann die Kontaktbrücke einstückig aus Metallblech hergestellt sein, beispielsweise durch Stanzen.

Die Aufnahmen für die feststehenden Gegenkontakte können jeweils als klauenförmige Gegenkontakt-Aufnahmeteile ausgebildet und jeweils derart ausgerichtet sein, dass sich ihre gegenüberliegenden Klauen in verschieden Ebenen befinden, die parallel zur Rotationsebene der Kontaktvorrichtung liegen.

Eine weitere Ausführungsform der Erfindung betrifft einen Drehschalter mit einer rotierenden Kontaktvorrichtung nach der Erfindung und wie hierin beschrieben. Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen, in der Zusammenfassung und in den Zeichnungen werden die in der hinten angeführten Liste der Bezugszeichen verwendeten Begriffe und zugeordneten Bezugszeichen verwendet.

Die Zeichnungen zeigen in
Fig. 1 eine perspektivische Ansicht eines Ausführungsbeispiels eines Drehschalters mit einer rotierenden Kontaktvorrichtung gemäß der Erfindung;
Fig. 2 eine perspektivische Ansicht eines Teilschnitts durch den Drehschalter von Fig. 1;
Fig. 3 und 4 perspektivische Ansichten eines weiteren Teilschnitts durch den Drehschalter von Fig. 1, der sich in einer Ausschaltstellung (Fig. 3) und in einer Einschaltstellung (Fig. 4) befindet; und
Fig. 5 eine perspektivische Ansicht Schnitts durch das Kontaktgehäuse des Drehschalters von Fig. 1.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht als die Erfindung einschränkend zu verstehen.

Fig. 1 zeigt einen Drehschalter 12 mit zwei Kontaktanschlüssen 120 und 122 zur Befestigung von Zuleitungen und einer rotierenden Kontaktvorrichtung 10 zum Schließen und Unterbrechen einer elektrischen Verbindung der beiden Kontaktanschlüsse 120 und 122. Die Kontaktvorrichtung 10 weist in ihrem Kontaktvorrichtungsgehäuse 100, das aus zwei Gehäuse-Halbschalen 100a und 100b zusammengesetzt ist, eine Öffnung 102 in der vorderen Gehäuse-Halbschale 100a zum Bewegen des Kontaktapparates der Vorrichtung 10 auf. Durch die Öffnung ragt ein Zahnradabschnitt 148, über den mit einem Zahnrad eines (nicht dargestellten) Mechanismus der Kontaktapparat in eine Drehbewegung versetzt werden kann, um die Kontakte des Kontaktapparates zu öffnen oder zu schließen. Die vordere Gehäuse-Halbschale 100a weist - wie in Fig. 1 erkennbar ist - zudem eine Öffnung auf, in der eine Welle des um eine Rotationsachse 18 drehbaren Kontaktapparates gelagert sein kann.

Fig. 2 zeigt den inneren Aufbau der Kontaktvorrichtung 10 des Drehschalters 12: iin der hinteren Gehäuse-Halbschale 100b des Kontaktvorrichtungsgehäuses 100 ist ein Lager 16 für ein Kontaktgehäuse 14 des drehbaren Kontaktapparates der Kontaktvorrichtung 10 vorgesehen. Das etwa zylinderförmig geformte Kontaktgehäuses 14 ist in dem Lager 16 des Gehäuses 100 um die Rotationsachse 18 drehbar gelagert. In der vorderen Gehäuse-Halbschale 100a kann zusätzlich ein Lager für das Kontaktgehäuse 14 vorgesehen sein. Insofern kann die vordere Gehäuse-Halbschale 100a zumindest teilweise identisch wie die hintere Gehäuse-Halbschale 100b ausgebildet sein.

Fig. 3 zeigt den inneren Aufbau des Kontaktgehäuses 14, das - wie in Fig. 5 gezeigt - zwei insbesondere identische, aus einem elektrisch isolierenden Kunststoff hergestellte Gehäuseschalen 140 und 142 aufweist, die über Steckverbindungen 144 und 146 zum Gehäuse 14 zusammengesteckt werden können. Zwischen den beiden zusammengesteckten Schalen 140 und 142 ist ein Lager für eine elektrisch leitende Kontaktbrücke 20 vorgesehen, die zum elektrischen Verbinden der beiden Kontaktanschlüsse 120 und 122 dient. Mindestens eine Federklemme 30 ist zwischen der Kontaktbrücke 20 und einer der Gehäuseschalen 140 bzw. 142 angeordnet, wodurch die Kontaktbrücke 20 in etwa senkrecht zur Rotationsebene der Kontaktvorrichtung 10 und des Kontaktgehäuses 14 federnd gelagert ist. Die Federklemme dient vor allem dazu Toleranzen auszugleichen, wie beispielsweise Fertigungstoleranzen der rotierenden Kontaktvorrichtung 10 und Toleranzen durch plastische Verformung der rotierenden Kontaktvorrichtung 10, die im Betrieb auftreten können.

Die Kontaktbrücke 20 weist, wie in Fig. 3 und 4 zu erkennen ist, ein etwa rechteckförmig ausgebildetes Mittelteil auf, an dessen kurzen Seiten jeweils ein klauenförmig ausgebildetes Aufnahmeteil 22, 24 für die feststehenden Gegenkontakte 26, 28 vorgesehen ist. Die Aufnahmeteile 22, 24 sind hierbei derart ausgerichtet, dass sich ihre gegenüberliegenden Klauen in verschieden Ebenen befinden, die parallel zur Rotationsebene der Kontaktvorrichtung liegen.

Durch Drehen des Kontaktgehäuses 14 über den durch die Öffnung 102 ragenden Zahnradabschnitt 148 von einer Ausschaltstellung (Fig. 3) in eine Einschaltstellung (Fig. 4) des Drehschalters 12 werden die klauenförmig ausgebildeten Aufnahmeteile 22, 24 über die jeweiligen feststehenden Gegenkontakte 26, 28 geschoben (wie in Fig. 4 gezeigt), so dass sich die Gegenkontakte 26, 28 zwischen den Klauen der Aufnahmeteile 22, 24 befinden. Die klauenförmig ausgebildeten Aufnahmeteile 22, 24 sind hierbei derart bemessen und geformt, dass es mit einem in sie eingeschobenen feststehenden Gegenkontakt 26, 28 zu einem elektrischen Kontakt kommt und die mit den feststehenden Gegenkontakten 26, 28 elektrische verbundenen Kontaktanschlüsse 120, 122 über die Kontaktbrücke 20 elektrisch verbunden sind. Das Eingreifen der feststehenden Gegenkontakte 26, 28 in die klauenförmig ausgebildeten Aufnahmeteile 22, 24 wird zudem durch die mindestens eine Federklemme 30 und eine klingenförmige Ausformung der feststehenden Gegenkontakte 26, 28 erleichtert.

### Bezugszeichen

- 10: rotierende Kontaktvorrichtung
- 100: Kontaktvorrichtungsgehäuse
- 100a: vordere Gehäuse-Halbschale des Kontaktvorrichtungsgehäuses 100
- 100b: hintere Gehäuse-Halbschale des Kontaktvorrichtungsgehäuses 100102 Antriebsöffnung
- 12: Drehschalter
- 120: Kontaktanschluss
- 122: Kontaktanschluss
- 14: Kontaktgehäuse
- 140: Kontaktgehäuseschale
- 142: Kontaktgehäuseschale
- 144: Gehäuseschale-Steckverbindung
- 146: Gehäuseschale-Steckverbindung
- 148: Zahnradabschnitt
- 16: Kontaktgehäuse-Lager
- 18: Kontaktgehäuse-Rotationsachse
- 20: Kontaktbrücke
- 22: klauenförmiges Gegenkontakt-Aufnahmeteil
- 24: klauenförmiges Gegenkontakt-Aufnahmeteil
- 26: feststehender Gegenkontakt
- 28: feststehender Gegenkontakt
- 30: Federklemme

## Patentansprüche

1. Rotierende Kontaktvorrichtung (10) für einen Schalter (12) mit einem Kontaktvorrichtungsgehäuse (100) und einem Kontaktgehäuse (14), einem im Kontaktvorrichtungsgehäuse (100) vorgesehenen Lager (16) für das Kontaktgehäuse, wobei das Kontaktgehäuse in dem Lager um eine Rotationsachse (18) drehbar gelagert ist, einer im Kontaktgehäuse gelagerten und mit diesem rotierenden Kontaktbrücke (20), die an ihren Enden jeweils eine Aufnahme (22, 24) für einen feststehenden Gegenkontakt (26, 28) aufweist, wobei die Aufnahmen aus entsprechenden Öffnungen des Kontaktgehäuses soweit herausragen, dass sie mit den feststehenden Gegenkontakten bei einer Rotation des Kontaktgehäuses in Eingriff kommen und ein elektrischer Kontakt zwischen den feststehenden Gegenkontakten über die Kontaktbrücke entstehen kann, und mindestens einer Federklemme (30), die zwischen dem Kontaktgehäuse und der Kontaktbrücke derart angeordnet ist, dass die Kontaktbrücke im Kontaktgehäuse in etwa senkrecht zur Rotationsebene der Kontaktvorrichtung federnd gelagert ist, wobei das Kontaktgehäuse (14) etwa zylinderförmige ausgebildet ist, **dadurch gekennzeichnet, dass** das Kontaktgehäuse (14) an seiner Mantelfläche zumindest teilweise einen Zahnradabschnitt (148) aufweist, und das Kontaktvorrichtungsgehäuse (100) eine Öffnung (102) aufweist, durch die der Zahnradabschnitt (148) ragt, so dass das Kontaktgehäuse (14) über ein in den Zahnradabschnitt (148) eingreifendes Zahnrad in eine Drehbewegung zum Öffnen oder zum Schließen der Kontakte zwischen den feststehenden Gegenkontakten (26, 28) und den Aufnahmen (22, 24) versetzt werden kann.

2. Kontaktvorrichtung nach Anspruch 1, **dadurch gekennzeichnet, dass** das Kontaktvorrichtungsgehäuse (100) zwei Gehäuse-Halbschalen (100a, 100b) aufweist, das Lager (16) in zumindest einer der beiden Gehäuse-Halbschalen (100b) ausgebildet ist und zumindest eine der beiden Gehäuse-Halbschalen (100a) an einer etwa senkrecht zur Rotationsachse (18) befindlichen Seite die Öffnung (102) für den Zahnradabschnitt (148) des Kontaktgehäuses (14) aufweist.

3. Kontaktvorrichtung nach Anspruch 1 oder 2, **dadurch gekennzeichnet, dass** das Kontaktgehäuse (14) zwei nahezu identisch geformte Gehäuseschalen (140, 142) aufweist, die zum Montieren des Kontaktgehäuses jeweils Steckverbindungen (144, 146) und ein Lager für die Kontaktbrücke und die mindestens eine Federklemme aufweisen.

4. Kontaktvorrichtung nach Anspruch 1, 2 oder 3, **dadurch gekennzeichnet, dass** die Kontaktbrücke ein etwa rechteckförmig ausgebildetes Mittelteil aufweist, an dessen kurzen Seiten jeweils eine Aufnahme für einen feststehenden Gegenkontakt (22, 24) vorgesehen ist.

5. Kontaktvorrichtung nach Anspruch 4, **dadurch gekennzeichnet, dass** die Aufnahmen für die feststehenden Gegenkontakte jeweils als klauenförmige Gegenkontakt-Aufnahmeteile (22, 24) ausgebildet und jeweils derart ausgerichtet sind, dass sich ihre gegenüberliegenden Klauen in verschieden Ebenen befinden, die parallel zur Rotationsebene der Kontaktvorrichtung liegen.

6. Drehschalter (12) mit einer rotierenden Kontaktvorrichtung (10) nach einem der vorhergehenden Ansprüche.

## Claims

1. Rotating contact apparatus (10) for a switch (12) with a contact apparatus housing (100) and a contact housing (14), a support (16) provided in the contact apparatus housing (100) for the contact housing, wherein the contact housing is rotatably supported in the support around a rotational axis (18), a contact bridge (20) supported in the contact housing and rotating with same, which has at each of its ends a receiving part (22, 24) for a stationary counter contact (26, 28), wherein the receiving parts protrude out of corresponding openings in the contact housing so far that they engage with the stationary counter contacts when the contact housing is rotated and an electrical contact can occur between the stationary counter contacts via the contact bridge, and at least one spring clamp (30) which is disposed between the contact housing and the contact bridge such that the contact bridge is spring-mounted in the contact housing approximately perpendicularly to the rotation plane of the contact apparatus, wherein the contact housing (14) is formed approximately cylinder -shaped, **characterised in that** the contact housing (14) has at its jacket surface at least partially a gear portion (148), and the contact apparatus housing (100) has an opening (102) through which the gear portion (148) protrudes so that the contact housing (14) by means of a gear engaging into the gear portion (148) can be brought into a rotational movement for opening or for closing the contact between the stationary counter contacts (26, 28) and the receiving parts (22, 24).

2. Contact apparatus according to claim 1, **characterised in that** the contact apparatus housing (100) has two housing half shells (100a, 100b), the support (16) is formed in at least one of the two housing half shells (100b) and at least one of the two housing half shells (100a) has at a side situated approximately perpendicularly to the rotational axis (18) the opening (102) for the gear section (148) of the contact housing (14).

3. Contact apparatus according to claim 1 or 2, **characterised in that** the contact housing (14) has two virtually identically formed housing shells (140, 142), which for mounting the contact housing each have plug connections (144, 146) and a support for the contact bridge and the at least one spring clamp.

4. Contact apparatus according to claim 1, 2 or 3, **characterised in that** the contact bridge has an approximately rectangularly formed middle section, at the short sides of which is in each case provided a receiving part for a stationary counter contact (22, 24).

5. Contact apparatus according to claim 4, **characterised in that** the receiving parts for the stationary counter contacts are each formed as claw-shaped counter contact receiving parts (22, 24) and are each positioned such that their opposing claws are situated on different planes which lie parallel to the rotational plane of the contact apparatus.

6. Rotary switch (12) with a rotating contact apparatus (10) according to one of the preceding claims.

## Revendications

1. Dispositif de contact rotatif (10) pour un commutateur (12) avec un boîtier de dispositif de contact (100) et un boîtier de contact (14), un palier (16) disposé dans le boîtier de dispositif de contact (100) pour le boîtier de contact, dans lequel le boîtier de contact est monté à rotation dans le palier autour d'un axe de rotation (18), un balai de contact (20) monté dans le boîtier de contact et tournant avec celui-ci, lequel balai présente à ses extrémités respectivement un logement (22, 24) pour un contre-contact fixe (26, 28), dans lequel les logements dépassent d'ouvertures correspondantes du boîtier de contact assez largement pour venir en prise avec les contre-contacts fixes lors d'une rotation du boîtier de contact et qu'un contact électrique puisse s'établir entre les contre-contacts fixes via le pont de contact et au moins une borne à ressort (30), qui est agencée entre le boîtier de contact et le pont de contact de sorte que le pont de contact soit monté à ressort dans le boîtier de contact plus ou moins perpendiculairement au plan de rotation du dispositif de contact,
dans lequel :
le boîtier de contact (14) se présente sous une forme cylindrique, **caractérisé en ce que** le boîtier de contact (14) présente sur sa surface enveloppante au moins en partie une section d'engrenage (148) et le boîtier de dispositif de contact (100) présente une ouverture (102) par laquelle dépasse la section d'engrenage (148) de sorte que le boîtier de contact (14) puisse être déplacé via une roue dentée en prise dans la section d'engrenage (148) dans un mouvement de rotation pour ouvrir et fermer les contacts entre les contre-contacts fixes (26, 28) et les logements (22, 24).

2. Dispositif de contact selon la revendication 1, **caractérisé en ce que** le boîtier de dispositif de contact (100) présente deux demi-coques de boîtier (100a, 100b), le palier (16) est formé dans au moins l'une des deux demi-coques de boîtier (100b) et au moins l'une des deux demi-coques de boîtier (100a) présente sur un côté plus ou moins perpendiculaire à l'axe de rotation (18) l'ouverture (102) pour la section d'engrenage (148) du boîtier de contact (14).

3. Dispositif de contact selon la revendication 1 ou 2, **caractérisé en ce que** le boîtier de contact (14) présente deux coques de boîtier de forme presque identique (140, 142) qui présentent pour monter le boîtier de contact respectivement des cavaliers (144, 146) et un palier pour le pont de contact et la au moins une borne à ressort.

4. Dispositif de contact selon la revendication 1, 2 et 3, **caractérisé en ce que** le pont de contact présente une partie centrale de forme plus ou moins rectangulaire sur les côtés courts de laquelle il est prévu respectivement un logement pour un contre-contact fixe (22, 24).

5. Dispositif de contact selon la revendication 4, **caractérisé en ce que** les logements pour les contre-contact fixes sont respectivement formés par des parties de logement de contre-contacts en forme de griffes (22, 24) et sont respectivement orientés de sorte que leurs griffes opposées se trouvent dans différents plans qui sont parallèles au plan de rotation du dispositif de contact.

6. Commutateur rotatif (12) équipé d'un dispositif de contact rotatif (10) selon l'une quelconque des revendications précédentes.
